# EUROPÄISCHE PATENTSCHRIFT

(11) **EP 1 349 482 B1**
(45) Veröffentlichungstag und Bekanntmachung des Hinweises auf die Patenterteilung: **06.04.2005**
(21) Anmeldenummer: 01985358.9
(22) Anmeldetag: 04.12.2001
(51) Int. Cl.: A47L 15/42

(54) **SPÜLBEHÄLTER FÜR EINE GESCHIRRSPÜLMASCHINE**
WASHING CONTAINER FOR A DISHWASHER
CUVE DE LAVAGE DE LAVE-VAISSELLE

(30) Priorität: 29.12.2000 DE 10065641
(43) Veröffentlichungstag der Anmeldung: 08.10.2003
(73) Patentinhaber: BSH Bosch und Siemens Hausgeräte GmbH, 81739 München (DE)
(72) Erfinder: SCHESSL, Bernd, 89407 Dillingen (DE); JERG, Helmut, 89537 Giengen (DE); ROSENBAUER, Michael, 86756 Reimlingen (DE)
(86) Internationale Anmeldenummer: PCT/EP2001/014194
(87) Internationale Veröffentlichungsnummer: WO 2002/053008

(56) Entgegenhaltungen:
- EP-A- 0 452 287
- DE-U- 7 520 122

## Beschreibung

Die Erfindung bezieht sich auf einen Spülbehälter für eine Geschirrspülmaschine, welcher Behälter aus mehreren zusammengefügten Teilen besteht.

Durch das DE-U-75 20 122 ist ein Behälter für eine Geschirrspülmaschine bekannt. Dieser Behälter besteht aus einem in Draufsicht U-förmigen Mantelteil an dem jeweils ein Boden- und Deckenteil angesetzt sind. Das Boden- und das Deckenteil sind durch Falzen mit dem Mantelteil verbunden. Ein solcher konstruktiver Aufbau eines Behälters lässt kaum Variationsmöglichkeiten für einen speziellen, bestimmten Anwendungsfällen angepassten Aufbau eines Spülbehälters von Geschirrspülmaschinen zu.

Der Erfindung liegt die Aufgabe zugrunde, einen Spülbehälter der eingangs beschriebenen Art so auszubilden, dass dieser in einfacher Weise entsprechend verschiedener, durch die Ausführung einer Geschirrspülmaschine vorgegebener Erfordernisse angepasst werden kann.

Die Lösung der gestellten Aufgabe gelingt nach der Erfindung dadurch, dass der Spülbehälter aus einem Rahmengerüst mit daran befestigten Wand-, Boden- und/oder Deckenteilen besteht. An dem Rahmengerüst können entsprechend bestimmter auszuübender Funktionen speziell ausgestaltete Wand-, Boden - und/oder Deckenteile angebracht werden. Mit der Erfindung ist es gelungen, einen Spülbehälter der eingangs beschriebenen Art so auszubilden, dass dieser in einfacher Weise entsprechend verschiedener, durch die Ausführung einer Geschirrspülmaschine vorgegebener Erfordernisse angepasst werden kann.

Nach einem bevorzugten Merkmal der Erfindung weist das Rahmengerüst Aufnahmen für die daran befestigten Wand-, Boden- und/oder Deckenteilen auf, wodurch eine einfache Befestigung ermöglicht wird, die nach einem weiteren Merkmal der Erfindung noch dadurch sicherer gemacht wird, dass die Aufnahmen die an dem Rahmengerüst befestigten Wand-, Boden- und/oder Deckenteile am Umfang vollständig umfassen.

Das Rahmengerüst kann darüber hinaus unmittelbar mit weiteren Funktionselementen bestückt werden. Hierzu sind nach einer bevorzugten Ausführungsform der Erfindung die unmittelbar an dem Rahmengerüst angeordneten weiteren Funktionsteile in den Eckbereichen des Rahmengerüsts angeordnet, wozu zweckmäßigerweise wenigstens eine Eckstrebe des Rahmengerüsts wenigstens eine Aufnahme für die unmittelbar an dem Rahmengerüst angeordneten weiteren Funktionsteile aufweist. Diese weiteren Funktionsteile können insbesondere Behältnisse für die Zugabe von Spül- und/oder Reinigungsmittel sein. Auch eine Einrichtung zur Wasserenthärtung lässt sich in einfacher Weise an dem Rahmengerüst anbauen. Eine solche Bestückung mit zusätzlichen Elementen ist auch dann ohne großen Aufwand möglich, wenn es sich um einen aus dem Gehäuse der Geschirrspülmaschine herausziehbaren Spülbehälter handelt. Denn dann kann die Montage der entsprechenden Teile ohne jegliche Behinderung außerhalb des Gehäuses der Geschirrspülmaschine vorgenommen werden.

Da die Wand-, Boden - und/oder Deckenteile als gesonderte Teile hergestellt werden, können diese zur Erfüllung diverser Funktionen jeweils einen entsprechenden speziellen Aufbau aufweisen. Es kann somit zumindest ein Wandteil als Wärmetauscher und das Bodenteil als Sieb ausgebildet sein. Damit entfällt eine gesonderte Montage derartiger bei Geschirrspülmaschinen üblicher Elemente.

Der modulare Aufbau des Spülbehälters lässt es auch zu, dass die Wand-, Boden - und/oder Deckenteile aus unterschiedlichen Materialien bestehen können.

Eine einfache Befestigungsmöglichkeit ist durch Verkleben der Wand-, Boden - und/oder Deckenteile mit dem Rahmengerüst gegeben. In besonders vorteilhafter Weise ist die Herstellung des Rahmengerüsts und auch die Befestigung der Wand-, Boden - und/oder Deckenteile dadurch verwirklicht, dass das Rahmengerüst einteilig ausgebildet ist. Ein Verkleben bietet sich insbesondere dann an, wenn das Rahmengerüst und die mit ihm zu verbindenden Teile aus Kunststoff bestehen. Bestehen das Rahmengerüst und die Teile aus Metall, kann eine Befestigung mittels Schweißen zweckmäßig sein. Es sind aber auch noch andere Befestigungsarten möglich. Außerdem müssen das Rahmengerüst und die an ihm zu befestigenden Teile nicht aus dem gleichen Material bestehen. Es können auch Metall- und Kunststoffteile miteinander kombiniert werden.

Anhand eines in der Zeichnung dargestellten Ausführungsbeispieles wird die Erfindung nachfolgend noch näher erläutert.

Mit 1 ist ein Rahmengerüst bezeichnet, das aus einem gleichzeitig als Sieb ausgebildeten Bodenteil 2 und mit diesem verbundenen Eckstreben 3 besteht. Auf der dem Bodenteil 2 gegenüberliegenden Seite sind die Eckstreben 3 mit einem Rahmenteil 4 verbunden. Die Eckstreben 3 können als gesonderte Teile gefertigt sein und dann an dem Bodenteil 2 angebracht und mit dem Rahmenteil 4 verbunden werden. Es ist aber auch, wie in dem Ausführungsbeispiel gezeigt, eine einteilige Ausführung von Bodenteil 2, Eckstreben 3 und dem Rahmenteil 4 möglich. In den Eckbereichen des Rahmengerüsts 1 - in dem gezeigten Ausführungsbeispiel in zwei Eckstreben 3 des Rahmenteiles 4 - sind Aufnahmen 5 und 6 ausgeformt. In die eine Aufnahme 5 kann beispielsweise ein mit einem Spül- und/oder Reinigungsmittel befüllbares Behältnis und in die andere Aufnahme 6 eine Einrichtung zur Wasserenthärtung 7 eingebaut werden.

Das Rahmengerüst 1 weist Wandöffnungen 8 auf, die als Aufnahmen ausgestaltet sind, die mittels gesonderter Wandteile 9 und 10 verschließbar sind. Die Aufnahmen 8 umfassen die an dem Rahmengerüst 1 befestigten Wandteile 9 und 10, eventuell auch die Boden- 2 und/oder Deckenteile, am Umfang vollständig. Die Wandteile 9 und10, des gezeigten Ausführungsbeispieles werden in geeigneter Weise z.B. durch Verkleben, Verschweißen oder dgl. mit dem Rahmengerüst 1 verbunden.

Von den Wandteilen 9 und 10 ist im gezeigten Ausführungsbeispiel das eine Wandteil 9 als einfaches nur eine Schließfunktion ausübendes Wandteil ausgebildet. Das andere Wandteil 10 ist dagegen als Wärmetauscher gestaltet. Es ist bei Geschirrspülmaschinen üblich zur Energieeinsparung Wärmetauscher einzusetzen, durch die eine Vorwärmung der bei auf einen einleitenden Spülgang folgenden Spülgängen zum Einsatz kommenden Spülflüssigkeit erfolgt oder die in einem Trocknungsgang mit Kaltwasser gefüllt werden, zur Erzeugung großer Kondensationsflächen. Durch die Integration eines Wärmetauschers in eine oder mehrere Wandteile 10 des Spülbehälters entsteht praktisch kein zusätzlicher Platzbedarf und es kann bei einer Ausbildung von mehreren Wandteilen 10 als Wärmetauscher ein hoher Wärmerückgewinn und/oder eine bessere Trocknung erzielt werden.

Handelt es sich bei dem Spülbehälter um einen aus dem Gehäuse einer Geschirrspülmaschine herausziehbaren Spülbehälter, dann können an dem Rahmengerüst 1 auch gleich Gleitnuten 11 vorgesehen werden, mit denen der Spülbehälter dann auf am Gehäuse der Geschirrspülmaschine vorhandene Gleitschienen aufschiebbar ist.

Der modulare Aufbau des Spülbehälters erlaubt auch, wenn dies zweckmäßig erscheint, die Verwendung von aus unterschiedlichen Materialien bestehenden Wand-, Boden - und/oder Deckenteile 9 und 10 sowie 2, beispielsweise Kunststoff oder Metall.

Sind das Bodenteil 2, die Eckstreben 3, das Rahmenteil 4 und gegebenenfalls ein auf das Rahmenteil 4 aufsetzbares, in der Zeichnung nicht dargestelltes Deckenteil als gesonderte Teile ausgebildet, lassen sich auch Spülbehälter mit unterschiedlichen Abmessungen einfach herstellen. Da die einzelnen Teile relativ einfache Formen, nämlich Stab- oder Flächenform, aufweisen, ist auch deren Herstellung einfach und preiswert zu realisieren.

Mit der Erfindung ist es gelungen, einen Spülbehälter so auszubilden, dass dieser in einfacher Weise entsprechend verschiedener, durch die Ausführung einer Geschirrspülmaschine vorgegebener Erfordernisse angepasst werden kann.

## Patentansprüche

1. Spülbehälter für eine Geschirrspülmaschine, welcher Behälter aus mehreren zusammengefügten Teilen besteht,
**dadurch gekennzeichnet,**
**dass** der Spülbehälter aus einem Rahmengerüst (1) mit daran befestigten Wand- (9 und 10), Boden- (2) und/oder Deckenteilen besteht.

2. Spülbehälter nach Anspruch 1, **dadurch gekennzeichnet, dass** das Rahmengerüst (1) Aufnahmen (8) für die daran befestigten Wand- (9 und 10), Boden- (2) und/oder Deckenteilen aufweist.

3. Spülbehälter nach Anspruch 1 oder 2, **dadurch gekennzeichnet, dass** die Aufnahmen (8) die an dem Rahmengerüst (1) befestigten Wand- (9 und 10), Boden- (2) und/oder Deckenteile am Umfang vollständig umfassen.

4. Spülbehälter nach einem der Ansprüche 1 bis 3, **dadurch gekennzeichnet, dass** das Rahmengerüst (1) unmittelbar mit weiteren Funktionsteilen (7) bestückt ist.

5. Spülbehälter nach Anspruch 4, **dadurch gekennzeichnet, dass** die unmittelbar an dem Rahmengerüst (1) angeordneten weiteren Funktionsteile (7) in den Eckbereichen des Rahmengerüsts (1) angeordnet sind.

6. Spülbehälter nach Anspruch 5, **dadurch gekennzeichnet, dass** wenigstens eine Eckstrebe (3) des Rahmengerüsts (1) wenigstens eine Aufnahme (5, 6) für die unmittelbar an dem Rahmengerüst (1) angeordneten weiteren Funktionsteile (7) aufweist.

7. Spülbehälter nach einem der Ansprüche 4 bis 6, **dadurch gekennzeichnet, dass** an dem Rahmengerüst (1) Behältnisse für die Zugabe von Spül- und/oder Reinigungsmitteln anbringbar sind.

8. Spülbehälter nach einem der Ansprüche 4 bis 6, **dadurch gekennzeichnet, dass** an dem Rahmengerüst eine Einrichtung (7) zur Wasserenthärtung anbringbar ist.

9. Spülbehälter nach einem der vorhergehenden Ansprüche, **dadurch gekennzeichnet, dass** die Wand- (9 und 10), Boden -(2) und/oder Deckenteile zur Erfüllung diverser Funktionen einen speziellen Aufbau aufweisen.

10. Spülbehälter nach Anspruch 9, **dadurch gekennzeichnet, dass** zumindest ein Wandteil (10) als Wärmetauscher ausgebildet ist.

11. Spülbehälter nach Anspruch 9 oder 10, **dadurch gekennzeichnet, dass** das Bodenteil (2) als Sieb ausgebildet ist.

12. Spülbehälter nach einem der vorhergehenden Ansprüche, **dadurch gekennzeichnet, dass** die Wand- (9 und 10), Boden -(2) und/oder Deckenteile aus unterschiedlichen Materialien bestehen.

13. Spülbehälter nach einem der vorhergehenden Ansprüche, **dadurch gekennzeichnet**, die Wand- (9 und 10), Boden -(2) und/oder Deckenteile durch Verkleben an dem Rahmengerüst (1) befestigt sind.

14. Spülbehälter nach einem der vorhergehenden Ansprüche, **dadurch gekennzeichnet, dass** das Rahmengerüst (1) einteilig ausgebildet ist.

## Claims

1. Rinsing container for a dishwashing machine, which container consists of several parts joined together, **characterised in** the rinsing container consists of a frame structure (1) with wall (9 and 10), base (2) and/or roof parts fastened thereto.

2. Rinsing container according to claim 1, **characterised in that** the frame structure (1) has receptacles (8) for the wall (9 and 10), base (2) and/or roof parts fastened thereto.

3. Rinsing container according to claim 1 or 2, **characterised in that** the receptacles (8) completely surround the wall (9 and 10), base (2) and/or roof parts, which are fastened to the frame structure (1), at the circumference.

4. Rinsing container according to one of claims 1 to 3, **characterised in that** the frame structure (1) is directly equipped with further functional parts (7).

5. Rinsing container according to claim 4, **characterised in that** the further functional parts (7) arranged directly at the frame structure (1) are arranged in the corner regions of the frame structure (1).

6. Rinsing container according to claim 5, **characterised in that** at least one corner strut (3) of the frame structure (1) has at least one receptacle (5, 6) for the further functional parts (7) directly arranged at the frame structure (1).

7. Rinsing container according to one of claims 4 to 6, **characterised in that** containers for the adding of rinsing and/or cleaning agents are mountable on the frame structure (1).

8. Rinsing container according to one of claims 4 to 6, **characterised in that** a device (7) for water softening is mountable on the frame structure.

9. Rinsing container according to one of the preceding claims, **characterised in that** the wall (9 and 10), base (2) and/or roof parts have a special construction for fulfilment of diverse functions.

10. Rinsing container according to claim 9, **characterised in that** at least one wall part (10) is constructed as a heat exchanger.

11. Rinsing container according to 9 or 10, **characterised in that** the base part (2) is constructed as a sieve.

12. Rinsing container according to one of the preceding claims, **characterised in that** the wall (9 and 10), base (2) and/or roof parts consist of different materials.

13. Rinsing container according to one of the preceding claims, **characterised in that** the wall (9 and 10), base (2) and/or roof parts are fastened to the frame structure (1) by gluing.

14. Rinsing container according to one of the preceding claims, **characterised in that** the frame structure (1) is of integral construction.

## Revendications

1. Cuve de lavage de lave-vaisselle, laquelle cuve est constituée de plusieurs pièces assemblées,
**caractérisée en ce que**
la cuve de lavage est constituée d'une structure en cadre (1) munie de pièces de paroi (9 et 10), de pièces de fond (2) et/ou de pièces de plafond fixées sur cette structure en cadre.

2. Cuve de lavage selon la revendication 1, **caractérisée en ce que** la structure en cadre (1) présente des logements (8) pour les pièces de paroi (9 et 10), les pièces de fond (2) et/ou les pièces de plafond fixées sur cette structure en cadre.

3. Cuve de lavage selon la revendication 1 ou 2, **caractérisée en ce que** les logements (8) comprennent complètement sur leur pourtour les pièces de paroi (9 et 10), les pièces de fond (2) et/ou les pièces de plafond fixées sur cette structure en cadre.

4. Cuve de lavage selon l'une quelconque des revendications 1 à 3, **caractérisée en ce que** la structure en cadre (1) est directement équipée d'autres pièces de fonction (7).

5. Cuve de lavage selon la revendication 4, **caractérisée en ce que** les autres pièces de fonction (7) placées directement sur la structure en cadre (1) sont disposées dans les parties en coin de la structure en cadre (1).

6. Cuve de lavage selon la revendication 5, **caractérisée en ce qu'**au moins un montant en coin (3) de la structure en cadre (1) présente au moins un logement (5, 6) pour les autres pièces de fonction (7) placées directement sur la structure en cadre (1).

7. Cuve de lavage selon l'une quelconque des revendications 4 à 6, **caractérisée en ce que** des récipients pour l'adjonction de produits de rinçage et/ou de lavage peuvent être installés sur la structure en cadre (1).

8. Cuve de lavage selon l'une quelconque des revendications 4 à 6, **caractérisée en ce qu'**un dispositif (7) pour l'adoucissement de l'eau peut être installé sur la structure en cadre.

9. Cuve de lavage selon l'une quelconque des revendications précédentes, **caractérisée en ce que** les pièces de paroi (9 et 10), les pièces de fond (2) et/ou les pièces de plafond présentent une construction spéciale pour remplir diverses fonctions.

10. Cuve de lavage selon la revendication 9, **caractérisée en ce qu'**au moins une pièce de paroi (10) est exécutée comme échangeur de chaleur.

11. Cuve de lavage selon la revendication 9 ou 10, **caractérisée en ce que** la pièce de fond (2) est exécutée comme tamis.

12. Cuve de lavage selon l'une quelconque des revendications précédentes, **caractérisée en ce que** les pièces de paroi (9 et 10), les pièces de fond (2) et/ou les pièces de plafond sont constituées de différents matériaux.

13. Cuve de lavage selon l'une quelconque des revendications précédentes, **caractérisée en ce que** les pièces de paroi (9 et 10), les pièces de fond (2) et/ou les pièces de plafond sont fixées par collage sur la structure en cadre (1).

14. Cuve de lavage selon l'une quelconque des revendications précédentes, **caractérisée en ce que** la structure en cadre (1) est exécutée d'une seule pièce.
